# FASCICULE DE BREVET EUROPEEN

(11) **EP 2 614 022 B1**
(45) Date de publication et mention de la délivrance du brevet: **25.02.2015**
(21) Numéro de dépôt: 11773033.3
(22) Date de dépôt: 06.09.2011
(51) Int. Cl.: B65H 20/02, B65B 41/16, B65B 11/08

(54) **TABLE D'INJECTION D'UN FILM PLASTIQUE POUR FARDELEUSE**
TISCH FÜR DIE ZUFÜHRUNG EINES KUNSTSTOFFFILMS FÜR EINE BÜNDELMASCHINE
TABLE FOR FEEDING A PLASTIC FILM FOR A BUNDLING MACHINE

(30) Priorité: 08.09.2010 FR 1057115
(43) Date de publication de la demande: 17.07.2013
(73) Titulaire: C.E.R.M.E.X. CONSTRUCTIONS ETUDES ET RECHERCHES DE MATERIELS POUR L'EMBALLAGE D'EXPEDITION, 21910 Corcelles-les-Cîteaux (FR)
(72) Inventeur: VASSE, Michael, F-76930 Octeville-sur-mer (FR); DANIERE, Lionel, F-76930 Octeville-sur-mer (FR); CHOPLIN, Grégory, F-76930 Octeville-sur-mer (FR)
(74) Mandataire: Eltzer, Thomas
(86) Numéro de dépôt international: PCT/FR2011/052032
(87) Numéro de publication internationale: WO 2012/032255

(56) Documents cités:
- EP-A1- 2 202 186
- FR-A1- 2 823 190
- US-A- 5 930 975

## Description

La présente invention concerne un perfectionnement apporté aux machines d'emballage de produits sous film plastique et, en particulier, aux machines dénommées "fardeleuses".

Ce type de machines, comme décrit dans le document FR 2 823 190, permet d'envelopper des groupes de produits dans une laize découpée dans un film en matériau plastique thermorétractable approprié.

Pour diriger l'extrémité du film plastique vers les produits, la fardeleuse comporte une table d'injection qui comprend deux couples de rouleaux espacés : un couple de rouleaux amont et un couple de rouleaux aval avec, entre les deux, un système de découpe du film plastique pour former la laize. Le couple de rouleaux amont constitue le couple d'injection avec au moins un rouleau motorisé et le couple de rouleaux aval constitue le couple de tension avec, lui aussi, un rouleau motorisé.

Le couple de tension est disposé en aval du système de découpe du film plastique ; il se situe à proximité du passage qui règne entre le convoyeur d'amenée des produits à emballer et le tapis convoyeur du module de fardelage où lesdits produits sont enveloppés par la laize.

L'opération de découpe du film plastique s'effectue entre les deux couples de rouleaux de la table d'injection.

Pour obtenir une découpe franche et nette du film plastique, ce film plastique est tendu entre le couple d'injection et le couple de tension et cette tension découle d'un ajustement des vitesses respectives desdits couples de rouleaux.

En effet, préalablement à l'opération de découpe et pendant cette opération de découpe, les rouleaux du couple de tension sont animés d'une vitesse qui est sensiblement supérieure à celle des rouleaux du couple d'injection.

La gestion de cette tension dans le film plastique ne dépend pas seulement de la différence des vitesses des couples de rouleaux disposés de part et d'autre du système de découpe, elle dépend aussi du contact entre le film et les différents rouleaux.

L'homogénéité du pincement du film plastique sur toute sa largeur, entre les rouleaux de chaque couple, est difficile à obtenir et, en plus, l'adhérence n'est pas la même selon le couple de rouleaux.

Cette adhérence est bonne au niveau des rouleaux du couple d'injection qui ont un diamètre relativement important et qui comportent chacun un revêtement en matériau du type caoutchouc ; il en est autrement au niveau des rouleaux du couple de tension car si l'un des rouleaux, le rouleau motorisé, a un diamètre important avec un revêtement en matériau du type caoutchouc, l'autre rouleau a un diamètre relativement faible pour des questions d'encombrement et de place et, surtout, il ne comporte pas un revêtement particulièrement adhérent car il est réalisé en acier pour des questions de rigidité et pour pouvoir résister à l'abrasion et à l'usure.

On observe, sur la portion de film plastique qui se situe entre les couples de rouleaux, des déformations qui sont directement liées à des variations de tension du film plastique, sur sa largeur, entre les rouleaux du couple de tension et ceux du couple d'injection.

Ces variations de tension dans cette portion de film génèrent des incidents lors des opérations de découpes.

Ces variations de tension ont plusieurs causes et il est difficile d'y remédier par un simple réglage de la pression entre les rouleaux du couple de tension.

En effet, selon les produits à traiter, on peut être amené à utiliser différentes sortes de films plastiques et, en particulier des films plastiques qui ont des épaisseurs adaptées aux produits à emballer.

Par ailleurs, pour un même film plastique, on peut observer des variations d'épaisseurs qui ne sont pas négligeables, atteignant parfois des valeurs de l'ordre de 30 % de l'épaisseur nominale.

De plus, selon le type de machine, on peut être amené à injecter deux ou trois films plastiques sur le tapis du module de fardelage pour conditionner simultanément plusieurs groupes de produits qui sont disposés parallèlement les uns aux autres.

Par ailleurs, on connaît par US 5 930 975 A une table d'injection selon le préambule de la revendication 1.

La présente invention propose un aménagement au niveau de cette table d'injection et en particulier au niveau du couple de tension pour obtenir de façon simple et permanente, une homogénéité de la pression de contact entre les rouleaux et en particulier sur toute la largeur desdits rouleaux, c'est-à-dire sur toute la largeur du film plastique, qu'il y ait un ou plusieurs films plastiques traversant ladite table d'injection.

A cet effet, la table d'injection selon l'invention est conforme à la revendication 1.

Toujours selon l'invention, un système d'application de pression indéréglable est interposé entre la poutre et chaque châssis pour contraindre chacun des rouleaux presseurs menés et les maintenir en contact tangentiel avec le rouleau presseur motorisé.

Selon une disposition préférentielle de l'invention, le système d'application de pression est constitué d'au moins un ressort hélicoïdal disposé sur la poutre de référence, ledit ressort étant associé à un poussoir qui est guidé par rapport à ladite poutre, lequel poussoir est en contact et en appui permanent sur le châssis du rouleau presseur mené, sollicité par ledit ressort, le nombre de poussoirs et/ou de ressorts étant choisi pour établir une pression appropriée au niveau dudit couple de tension, comprenant au moins trois rouleaux presseurs.

Toujours selon l'invention, chaque élément de pression, constitué d'un ressort et d'un poussoir, est disposé dans un forage réalisé dans l'épaisseur de la poutre, lequel forage comporte à son extrémité côté châssis de rouleau, un épaulement qui sert d'appui pour une embase dudit poussoir et, à son autre extrémité, une plaque faisant office d'obturateur pour servir d'appui audit ressort, ladite plaque étant amovible pour accéder audit élément de pression, c'est-à-dire au ressort et au poussoir afin de pouvoir modifier la valeur de la pression entre les rouleaux presseurs et en changer selon les besoins.

Selon une autre disposition de l'invention, la poutre de référence comporte, à ses extrémités, des moyens de fixation sur le bâti de la table d'injection, et en particulier sur une partie de ce bâti qui est escamotable pour offrir un accès aux couples de rouleaux et au système de découpe.

Selon une disposition préférentielle de l'invention, l'ensemble constitué par les rouleaux presseurs menés, leurs châssis de rouleau et la poutre de référence, se présente sous la forme d'un module, lequel module de rouleaux presseurs menés est muni de moyens de fixation amovible du genre vis, pour permettre un montage pratique et commode sur le bâti de la table d'injection.

Pour pouvoir être exécutée, l'invention est exposée de façon suffisamment claire et complète dans la description suivante qui, en plus, est accompagnée de dessins dans lesquels :
- la figure 1 représente une élévation schématique de la table d'injection installée sur une machine de conditionnement d'un groupe ou d'un lot d'objets ;
- la figure 2 est une vue schématique montrant un module de rouleaux presseurs menés ;
- la figure 3 montre le détail du système d'application de la pression sur un rouleau presseur mené.

La figure 1 montre, de façon schématique, une table 1 d'injection que l'on trouve sur les machines du type fardeleuse.

Cette fardeleuse comprend, rassemblés sur un même bâti 2 général, un convoyeur 3 qui amène les produits et groupes de produits 4 sur ce qui correspond au module 5 de fardelage proprement dit.

Le film 6 plastique qui permet de préparer des laizes, provient d'une bobine 7 qui est installée sur un dévidoir 8 porté par le bâti 2 de la machine. Ce film plastique est introduit entre le convoyeur 3 et le tapis 9 du module 5 de fardelage, au niveau du passage 10.

Le film 6 plastique traverse la table 1 d'injection qui comprend deux couples de rouleaux et, entre ces deux couples de rouleaux, on trouve un système de découpe dudit film 6 plastique.

La table 1 d'injection comprend donc :
- un premier couple de rouleaux 11 et 12, dénommé couple d'injection ;
- un second couple de rouleaux 13 et 14, dénommés couple de tension ;
- un système de découpe qui comprend un couteau 15 rotatif et un contre-couteau 16 fixe.

Le couple d'injection constitué des rouleaux 11 et 12 est disposé en amont du système de découpe et le couple de tension constitué des rouleaux 13 et 14 est disposé en aval dudit système de découpe.

Chaque couple de rouleaux comprend un rouleau motorisé ; ainsi, comme représenté figure 1, le rouleau 11 et le rouleau 13 sont motorisés et les rouleaux 12 et 14 correspondants sont simplement menés. Les rouleaux 11 et 13 motorisés sont, de préférence, disposés sur la partie 2a fixe du bâti 2 ; les rouleaux 12 et 14 menés sont disposés sur le bâti 2 également, mais, de préférence, sur une partie 2b de ce bâti 2 qui permet d'ouvrir la table d'injection et de donner accès à l'espace entre les rouleaux de chaque couple de rouleaux.

Le film 6 plastique passe entre ces deux couples de rouleaux 11 à 14 et il passe également entre des guides 17, lesquels guides 17 sont fixes, solidaires du bâti 2, et ils sont associés, respectivement, à chacun de ces différents rouleaux 11 à 14.

Le film 6 plastique traverse également le système de découpe ; il passe entre le couteau 15 et le contre-couteau 16 qui sont disposés de façon à former, en position inactive de découpe, l'un et l'autre, des organes de guidage pour ledit film 6 plastique.

Pour réaliser l'opération de découpe, les moyens de commande des rouleaux 11 et 13 moteurs organisent une légère différence de vitesse entre ces deux rouleaux 11 et 13, ce qui a pour effet de réaliser une tension sur la portion du film 6 plastique qui se situe entre ce rouleau 11 amont et ce rouleau 13 aval.

Pour obtenir une coupe franche et nette, le film 6 plastique doit être tendu de façon uniforme sur toute sa largeur.

L'homogénéité de la pression de contact entre le film 6 plastique et les rouleaux 13 et 14 presseurs, sur toute la largeur dudit film 6, est obtenue par un aménagement de plusieurs pistes de pression sur la largeur desdits rouleaux, au moins deux pistes de pression.

Ces pistes de pression correspondent à la zone d'application de plusieurs rouleaux 14 presseurs menés sur le rouleau 13 presseur motorisé.

Comme représenté sur la figure 2, deux rouleaux 14 presseurs menés sont montés, indépendamment l'un de l'autre, chacun dans un châssis 19, lequel châssis 19 est porté par une poutre 20 qui fait office de poutre de référence par rapport au bâti 2 de la machine et cette poutre 20 est solidaire du bâti 1 général de la machine par le biais de moyens qui seront détaillés plus loin.

Chaque châssis 19 comporte, à ses extrémités, des flasques 21 et 22 qui reçoivent l'axe 23 du rouleau 14 et ce châssis 19 est mobile par rapport à la poutre 20, guidé de façon appropriée par des systèmes de glissières 24.

Les systèmes de glissières 24 établissent la course d du châssis 19 par rapport à la poutre 20. Cette course d entre le châssis 19 et la poutre 20 est de l'ordre de 2 mm par exemple.

Entre chaque châssis 19 et la poutre 20, on remarque la présence de plusieurs organes 25 élastiques. Ces organes 25 élastiques sont représentés de façon détaillée figure 3. Ils sont logés dans la poutre 20, dans un forage 26 et sont chacun constitués, comme représenté figure 3, d'un ressort 27 et d'un poussoir 28.

Le ressort 27 s'interpose entre le poussoir 28 et une plaque 29, laquelle plaque 29 est fixée sur la poutre 20 pour obturer le forage 26.

Le poussoir 28 se présente sous la forme d'une pièce de révolution dont la partie centrale est en forme d'embase 30, laquelle embase 30 sert de surface d'appui pour le ressort 27. Au-delà de l'embase 30, du côté du châssis 19, le poussoir 28 comporte un téton 31 qui prend appui sur ledit châssis 19 et transmet à ce dernier la pression du ressort 27.

Le forage 26 comporte, du côté du châssis 19, un épaulement 32 qui retient le poussoir 28 au niveau de son embase.

La plaque 29 est fixée par des vis 33 sur la poutre 20 et elle permet un accès facile au ressort 27 et au poussoir 28.

La figure 2 montre les rouleaux 14 presseurs intégrés dans une sorte de module. Ce module comprend, dans l'exemple représenté, deux rouleaux 14 indépendants. Chaque rouleau 14 est porté par un châssis 19 ; ces deux châssis 19 sont indépendants l'un par rapport à l'autre et ils comportent leurs propres organes 25 de pression et leurs systèmes 24 de guidage coopérant avec la poutre 20 de référence.

La poutre 20 comporte, à ses extrémités, des aménagements 34 qui permettent de la solidariser de manière précise sur la partie 2b du bâti 2 de la machine au moyen de vis 35 de fixation et de centrage, par exemple.

Le réglage de la pression susceptible d'être appliquée par chaque rouleau 14 presseur est réalisable de deux façons : soit par un changement des poussoirs 28 dont l'embase peut être plus ou moins épaisse, soit par un changement du ressort 27, soit au moyen d'un changement des deux, du poussoir 28 et du ressort 27, en fonction des besoins.

Ce réglage peut se faire directement en usine, selon la destination de la machine. Un tel réglage, bien choisi, présente l'avantage d'être indéréglable en utilisation normale, du fait que les éléments d'application de la pression sont inaccessibles sans outils appropriés.

## Revendications

1. Table d'injection comportant, sur le parcours d'un film (6) plastique, en amont d'un module (5) de fardelage, des couples de rouleaux pour entraîner et tendre ledit film (6) plastique et un système de découpe dudit film plastique, lesquels couples de rouleaux sont portés par un bâti (2) de table et sont disposés, respectivement, en amont et en aval de ce système de découpe,
l'un desdits couples de rouleaux (13, 14) dit couple de tension, disposé en aval dudit système de découpe, comprend un rouleau presseur (13) qui est motorisé et, associés à ce rouleau presseur (13) motorisé, au moins deux rouleaux presseurs (14) menés, lesquels rouleaux presseurs menés sont disposés de façon à constituer au moins deux pistes de pression s'appliquant sur ledit film (6) plastique qui circule entre ledit rouleau presseur motorisé (13) et lesdits rouleaux presseurs menés (14), et
chaque rouleau (14) presseur mené est réalisé avec un axe,
**caractérisée en ce que** chaque rouleau (14) presseur mené est réalisé en acier avec un axe (23) porté par un châssis (19) de rouleau, lequel châssis (19) de rouleau est mobile, guidé sur une poutre (20) qui fait office de référence et qui est solidaire du bâti (2) de la table d'injection, et les rouleaux (14) presseurs menés sont montés indépendamment l'un de l'autre, chacun dans un châssis, et les châssis (19) sont indépendants l'un par rapport à l'autre.

2. Table d'injection selon la revendication 1, **caractérisée en ce qu'**elle comporte un système d'application de pression indéréglable interposé entre la poutre (20) et chaque châssis (19) de rouleau pour contraindre chacun des rouleaux (14) presseurs menés et les maintenir en contact tangentiel avec le rouleau (13) presseur motorisé.

3. Table d'injection selon la revendication 2, **caractérisée en ce que** le système d'application de pression est constitué d'au moins un ressort (27) hélicoïdal disposé sur la poutre (20), ledit ressort (27) étant associé à un poussoir (28) qui est guidé par rapport à ladite poutre (20), lequel poussoir (28) est en contact et en appui permanent sur le châssis (19) du rouleau (14) presseur mené, sollicité par ledit ressort (27), le nombre de poussoirs (28) et/ou de ressorts (27) étant choisi pour établir une pression appropriée au niveau dudit couple de tension, comprenant au moins trois rouleaux (13, 14) presseurs.

4. Table d'injection selon la revendication 3, **caractérisée en ce que** chaque élément (25) de pression constitué d'un ressort (27) et d'un poussoir (28) est disposé dans un forage (26) réalisé dans l'épaisseur de la poutre (20), lequel forage (26) comporte à son extrémité côté châssis (19) de rouleau, un épaulement (32) qui sert d'appui pour une embase (30) dudit poussoir (28) et, à son autre extrémité, une plaque (29) faisant office d'obturateur pour servir d'appui audit ressort (27), ladite plaque (29) étant amovible pour accéder audit élément de pression, c'est-à-dire au ressort (27) et au poussoir (28) afin de pouvoir modifier la valeur de la pression entre les rouleaux presseurs (13, 14) et en changer selon les besoins.

5. Table d'injection selon l'une quelconque des revendications 1 à 4, **caractérisée en ce que** la poutre (20) de référence comporte, à ses extrémités, des moyens de fixation sur le bâti (2) de table.

6. Table d'injection selon la revendication 5, **caractérisée en ce que** lesdits moyens de fixation fixent les extrémités de ladite poutre sur une partie (2b) du bâti (2) de table qui est escamotable pour offrir un accès aux couples de rouleaux et au système de découpe.

7. Table d'injection selon l'une des revendications 5 et 6, **caractérisée en ce que** l'ensemble constitué par les rouleaux (14) presseurs menés, leurs châssis (19) de rouleau et la poutre (20) de référence, se présente sous la forme d'un module, lequel module de rouleaux (14) presseurs menés est muni de moyens de fixation amovible, du genre vis, pour permettre un montage (10) pratique et commode sur le bâti (2) de table.

## Patentansprüche

1. Zuführtisch, umfassend auf dem Weg einer Kunststofffolie (6) stromaufwärts zu einem Bündelmodul (5) Rollenpaare, um die Kunststofffolie (6) anzutreiben und zu spannen, und ein System zum Schneiden der Kunststofffolie, wobei die Rollenpaare von einem Tischgestell (2) getragen werden und stromaufwärts bzw. stromabwärts zu diesem Schneidsystem angeordnet sind,
wobei eines der Rollenpaare (13, 14), Spannpaar genannt, das stromabwärts zu dem Schneidsystem angeordnet ist, eine Druckrolle (13), die motorbetrieben ist, und mit dieser motorbetriebenen Druckrolle (13) mindestens zwei geführte Druckrollen (14) umfasst, wobei die geführten Druckrollen derart angeordnet sind, dass sie mindestens zwei Druckspuren darstellen, die sich an die Kunststofffolie (6) anlegen, die zwischen der motorbetriebenen Druckrolle (13) und den geführten Druckrollen (14) umläuft, und
wobei jede geführte Druckrolle (14) mit einer Achse ausgeführt ist,
**dadurch gekennzeichnet, dass** jede geführte Druckrolle (14) aus Stahl mit einer Achse (23), die von einem Rollengestell (19) getragen wird, hergestellt ist, wobei das Rollengestell (19) beweglich ist, auf einem Träger (20), der als Referenz dient und mit dem Zuführtischgestell (2) verbunden ist, geführt wird, und dass die geführten Druckrollen (14) unabhängig voneinander jeweils in einem Gestell montiert sind, und dass die Gestelle (19) voneinander unabhängig sind.

2. Zuführtisch nach Anspruch 1, **dadurch gekennzeichnet, dass** er ein absolut zuverlässiges System zum Anlegen eines Drucks umfasst, das zwischen dem Träger (20) und jedem Rollengestell (19) angeordnet ist, um jede der geführten Druckrollen (14) zu spannen und sie mit der motorbetriebenen Druckrolle (13) in Tangentialkontakt zu halten.

3. Zuführtisch nach Anspruch 2, **dadurch gekennzeichnet, dass** das System zum Anlegen eines Drucks aus mindestens einer Spiralfeder (27) besteht, die auf dem Träger (20) angeordnet ist, wobei die Feder (27) mit einem Schieber (28) verbunden ist, der in Bezug zum Träger (20) geführt wird, wobei der Schieber (28) mit dem Gestell (19) der geführten Druckrolle (14), die von der Feder (27) belastet wird, in Kontakt ist und permanent auf diesem aufliegt, wobei die Anzahl von Schiebern (28) und/oder von Federn (27) derart gewählt ist, dass ein geeigneter Druck im Bereich des Spannpaars, umfassend mindestens drei Druckrollen (13, 14) hergestellt wird.

4. Zuführtisch nach Anspruch 3, **dadurch gekennzeichnet, dass** jedes Druckelement (25), das von einer Feder (27) und einem Schieber (28) gebildet ist, in einer Bohrung (26) angeordnet ist, die in der Dicke des Trägers (20) hergestellt ist, wobei die Bohrung (26) an ihrem Ende auf der Seite des Rollengestells (19) einen Absatz (32) umfasst, der als Abstützung für einen Sockel (30) des Schiebers (28) dient, und an ihrem anderen Ende eine Platte (29) umfasst, die als Verschlusselement dient, um als Abstützung für die Feder (27) zu dienen, wobei die Platte (29) abnehmbar ist, um auf das Druckelement, d.h. die Feder (27) und den Schieber (28) zuzugreifen, um den Wert des Drucks zwischen den Druckrollen (13, 14) verändern und je nach Bedarf wechseln zu können.

5. Zuführtisch nach einem der Ansprüche 1 bis 4, **dadurch gekennzeichnet, dass** der Referenzträger (20) an seinen Enden Mittel zur Befestigung auf dem Tischgestell (2) umfasst.

6. Zuführtisch nach Anspruch 5, **dadurch gekennzeichnet, dass** die Befestigungsmittel die Enden des Trägers auf einem Teil (2b) des Tischgestells (2) befestigen, der einziehbar ist, um einen Zugang zu den Rollenpaaren und dem Schneidsystem zu bieten.

7. Zuführtisch nach einem der Ansprüche 5 und 6, **dadurch gekennzeichnet, dass** die von den geführten Druckrollen (14), ihren Rollengestellen (19) und dem Referenzträger (20) gebildete Einheit in Form eines Moduls vorhanden ist, wobei dieses Modul von geführten Druckrollen (14) mit Mitteln zur abnehmbaren Befestigung, von der Art Schraube, versehen sind, um eine praktische und bequeme Montage (10) auf dem Tischgestell (2) zu ermöglichen.

## Claims

1. Feeding table comprising, along the path traveled by a plastic film (6), upstream from a bundling module (5), pairs of rollers for advancing and maintaining tension on said plastic film (6) and a system for cutting said plastic film, said pairs of roller being supported by a table frame (2) and being arranged respectively upstream and downstream of this cutting system,
one of said pairs of rollers (13,14), the tensioning pair, arranged downstream from said cutting system, comprises a pressure roller (13) which is motorized and, associated with this motorized pressure roller (13), at least two driven pressure rollers (14), said driven pressure rollers being arranged so as to form at least two pressure tracks pressing on said plastic film (6) which is traveling between said motorized pressure roller (13) and said driven pressure rollers (14), and
each driven pressure roller (14) is made with an axle,
**characterized in that** each driven pressure roller (14) is made of steel with an axle (23) supported by a roller frame (19),said roller frame (19) is mobile, guided on a beam (20) which acts as a reference and which is solidly attached to the general frame (2) of the feeding table, and the driven pressure rollers (14) are mounted independently of each other, each in a frame, and said frames (19) are independent of the other.

2. Feeding table according to claim 1, **characterized in that** it comprises a foolproof pressure application system placed between the beam (20) and each roller frame (19) in order to restrain each of the driven pressure rollers (14) and hold them in tangential contact with the motorized pressure roller (13).

3. Feeding table according to claim 2, **characterized in that** the pressure application system consists of at least one coil spring (27) arranged on the beam (20), said spring (27) being associated with a tappet (28) which is guided relative to said beam (20), said tappet (28) being in contact with and pressing continuously against the roller frame (19) of the driven pressure roller (14), due to the force exerted by said spring (27), the number of tappets (28) and/or springs (27) being chosen to establish an appropriate pressure at said tensioning pair, comprising at least three pressure rollers (13,14).

4. Feeding table according to claim 3, **characterized in that** each pressure element (25) consisting of a spring (27) and a tappet (28) is arranged in a bore-hole (26) created within the thickness of the beam (20), said borehole (26) comprising, at its end on the roller frame (19) side, a shoulder (32) which serves as a support for a base (30) of said tappet (28), and at its other end, a plate (29) acting to cover the hole and serving to support said spring (27), said plate (29) being removable to allow accessing said pressure element, meaning the spring (27) and the tappet (28), in order to be able to modify the amount of pressure between the pressure rollers (13, 14) and change them if necessary.

5. Feeding table according to any of claims 1 to 4, **characterized in that** the reference beam (20) comprises, at its ends, attachment means for fastening it to the general frame (2) of the table.

6. Feeding table according to claim 5, **characterized in that** said attachment means fasten the ends of said beam to a part (2b) of the table frame (2) which is retractable to provide access to the pairs of rollers and to the cutting system.

7. Feeding table according to either of claims 5 or 6, **characterized in that** the assembly consisting of the driven pressure rollers (14), their roller frames (19), and the reference beam (20), is in the form of a module, said module of driven pressure rollers (14) is equipped with removable attachment means such as screws, to enable a practical and convenient assembly (10) onto the table frame (2).
